# EUROPÄISCHE PATENTSCHRIFT

(11) **EP 0 551 824 B1**
(45) Veröffentlichungstag und Bekanntmachung des Hinweises auf die Patenterteilung: **17.05.1995**
(21) Anmeldenummer: 93100110.1
(22) Anmeldetag: 07.01.1993
(51) Int. Cl.: B61G 1/22, B61G 5/02

(54) **Wageneinheit, insbesondere für den Gütertransport**
Car unit, especially for the transport of goods
Unité de wagon, notamment pour le transport de marchandises

(30) Priorität: 17.01.1992 DE 4201122
(43) Veröffentlichungstag der Anmeldung: 21.07.1993
(73) Patentinhaber: DUEWAG AKTIENGESELLSCHAFT, 47829 Krefeld (DE)
(72) Erfinder: Stolp, Hans, W-4150 Krefeld (DE)

(56) Entgegenhaltungen:
- DE-A- 3 601 199
- FR-A- 2 439 694

## Beschreibung

Die Erfindung betrifft eine Wageneinheit, insbesondere für den Gütertransport, bestehend aus wenigstens zwei unter Einsatz von Puffern und Zugeinrichtungen ständig miteinander verbundenen Wagenelementen, wobei an den Zugeinrichtungen ein mehrere Gelenke mit horizontaler Drehachse enthaltendes Verbindungsgestänge angelenkt ist, durch das die Wagenelemente in Zugrichtung spielfrei und vorzugsweise unter einer geringen Vorspannung der Puffer miteinander kuppelbar sind.

Eine Wageneinheit mit den vorgenannten Merkmalen ist durch UIC-Kodex 572 VE, 1. Ausgabe vom 01.01.1990, speziell Seite 17 bekannt. Die Wagenelemente sind unter Einsatz von Puffern und Zugeinrichtungen ständig miteinander gekuppelt, d. h. das dazu an den Zugeinrichtungen angelenkte Verbindungsgestänge soll kein Entkuppeln der Wagenelemente im laufenden Betrieb ermöglichen, wobei ein solches Gestänges durch den besagten UIC-Kodex nur umrißlich vorgegeben ist. Aufgrund einer Vielzahl von Wageneinheiten, die zumindest im westeuropäischen Eisenbahnnetz verkehren, gehört weiter ein Verbindungsgestänge zum Stand der Technik, das - entsprechend der grundsätzlichen Gestaltung nach UIC-Kodex - mehrere Gelenke mit jeweils horizontaler Drehachse enthält. Dieses Gestänge kann also wegen seiner Gelenke bei Pufferstößen nach unten ausknicken. Wie sich in der Praxis gezeigt hat, tritt das gewünschte Ausknicken bei besonders großen Stößen anfänglich nicht ein; das Verbindungsgestänge wirkt dann als starres Bauteil zwischen den Zugeinrichtungen der gekuppelten Wageneinheiten, so daß Schäden vor allem im Bereich der wagenseitigen Befestigung der Zugeinrichtungen nicht auszuschließen sind.

Der Erfindung liegt demgemäß die Aufgabe zugrunde, das Verbindungsgestänge und die Zugeinrichtungen auf möglichst einfache Weise vor Überbeanspruchungen sicher zu schützen.

Diese Aufgabe wird erfindungsgemäß dadurch gelöst, daß das Verbindungsgestänge innerhalb zumindest eines seiner Gelenke ein Langloch aufweist, das unter einem Winkel zu der durch die Mitte des zugehörigen Kuppelbolzens verlaufenden Horizontalebene in Wagenlängsrichtung derart geneigt ist, daß das Verbindungsgestänge bei auftretenden Pufferstößen zwangsläufig nach unten ausknickt.

Nach einer bevorzugten Ausgestaltung der Erfindung ist das Langloch im Bereich des mit einer Kurzkupplung verbindbaren Endes eines Zwischenstückes angeordnet, das andererseits an der Zugeinrichtung gelenkig befestigt ist.

Ein Ausführungsbeispiel der Erfindung ist in der Zeichnung dargestellt und wird im folgenden näher beschrieben. Es Zeigen
- Fig. 1: eine Wageneinheit im Kupplungsbereich, in einer Sicht von oben,
- Fig. 2: die Seitenansicht zu Fig. 1,
- Fig. 3: den Schnitt nach der Linie A - A in Fig. 1, in vergrößertem Maßstab.

Gemäß Fig. 1 besteht die Wageneinheit aus zwei Wagenelementen 1, 1', von denen jedes einen Puffer 2 aufweist, der gegenüber dem jeweils anderen Wagenelement abgestützt ist. Weiter hat jedes Wagenelement 1, 1' eine Zugeinrichtung 3, die wie üblich im wesentlichen aus einer Feder 3a, einer gabelförmigen Zugstange 3b und einem wagenseitig angeschraubten Stützlager 3c gebildet ist.

Zwischen den beiden Zugeinrichtungen 3 befindet sich ein Verbindungsgestänge 4, bestehend aus einer zentralen Gewindespindel 4e mit Vierkant, zwei bolzenartig gestalteten Kupplungsmuttern 4f, zwei Doppellaschen 4g, zwei Kuppelbolzen 4c sowie zwei Zwischenstücken 4d, die jeweils über einen Bolzen 4h an der gabelförmigen Zugstange 3b der Zugeinrichtung 3 geschlossen sind. Ein ungewolltes Lockern der Schraubenkupplung wird durch ein Sicherungsblech 4i verhindert, das den mittigen Vierkant der Gewindespindel 4e U-förmig umgreift.

Wie aus der Zeichnung ersichtlich, hat das Verbindungsgestänge insgesamt vier Gelenke 4a mit horizontaler Drehachse, so daß es bei auftretenden Pufferstößen und damit verbundenen Druckkräften nach unten ausknicken kann. Um diese Knickbewegung zwangsläufig einzuleiten, ist in jedem der beiden Zwischenstücke 4d ein Langloch 4b angeordnet, wobei dieses Langloch 4b gemäß Fig. 3 in Wagenlängsrichtung unter einem Winkel zu der Horizontalebene geneigt ist, die durch die Mitte des zugehörigen Kuppelbolzens 4c verläuft. Bei Druckkräften bewegen sich also die beiden Kuppelbolzen 4c und damit die dortigen Enden der Doppellaschen 4g schräg nach oben, wodurch in den Doppellaschen 4g ein nach unten gerichteter Knickimpuls erzeugt wird. Um die korrekte Einbaulage "Langloch schräg nach oben" anzuzeigen, ist das Zwischenstück 4d mit einer sicht- und fühlbaren Markierung 5 versehen, hier einem Nocken.

Wegen der bei den Zwischenstücken 4d vorhandenen Wanddicke im Gelenkbereich, können die Langlöcher 4b dort auch nachträglich an bereits eingesetzten Wageneinheiten ausgeführt werden. Es versteht sich, daß alternativ eine entsprechende Anordnung von Langlöchern innerhalb anderer Gelenke 4a denkbar ist, beispielsweise in den Doppellaschen 4g.

## Patentansprüche

1. Wageneinheit, insbesondere für den Gütertransport, bestehend aus wenigstens zwei unter Einsatz von Puffern (2) und Zugeinrichtungen (3) ständig miteinander verbundenen Wagenelementen (1, 1'), wobei an den Zugeinrichtungen (3) ein mehrere Gelenke (4a) mit horizontaler Drehachse enthaltendes Verbindungsgestänge (4) angelenkt ist, durch das die Wagenelemente (1, 1') in Zugrichtung spielfrei und vorzugsweise unter einer geringen Vorspannung der Puffer (2) miteinander kuppelbar sind, dadurch gekennzeichnet, daß das Verbindungsgestänge (4) innerhalb zumindest eines seiner Gelenke (4a) ein Langloch (4b) aufweist, das unter einem Winkel zu der durch die Mitte des zugehörigen Kuppelbolzens (4c) verlaufenden Horizontalebene in Wagenlängsrichtung derart geneigt ist, daß das Verbindungsgestänge (4) bei auftretenden Pufferstößen zwangsläufig nach unten ausknickt.

2. Wageneinheit nach Anspruch 1, dadurch gekennzeichnet, daß das Langloch (4b) im Bereich des mit einer Kurzkupplung verbindbaren Endes eines Zwischenstückes (4d) angeordnet ist, das andererseits an der Zugeinrichtung (3) gelenkig befestigt ist.

## Claims

1. A wagon unit, in particular for the transportation of goods, consisting of at least two wagon elements (1, 1') which are, with the utilisation of buffers (2) and drawgears (3), constantly connected to one another, a linkage (4) - which comprises a plurality of joints (4a) with a horizontal axis of rotation and by means of which the wagon elements (1, 1') can be coupled to one another in the direction of travel in a play-tree manner and preferably with a slight prestressing of the buffers (2) - being articulated to the drawgears (3), characterised in that the linkage (4) has an elongated hole (4b) within at least one of its joints (4a), the angle of inclination of this elongated hole (4b) to the horizontal plane running through the centre of the associated coupling bolt (4c) being such in the longitudinal direction of the wagon that the linkage (4) is forced to buckle downwards in the event of buffer impact.

2. A wagon unit in accordance with Claim 1, characterised in that the elongated hole (4b) is arranged in the region of the end of an intermediate piece (4d) which is connectable to a short coupling, which intermediate piece (4d) is on the other hand secured to the drawgear (3) in a jointed manner.

## Revendications

1. Unité de wagons, notamment pour le transport de marchandises, composée d'au moins deux wagons (1, 1') reliés en permanence l'un à l'autre par l'intermédiaire de tampons (2) et de dispositifs d'attelage (3), une tringlerie de liaison (4) comprenant plusieurs articulations (4a) à axe de rotation horizontal étant fixée de manière articulée aux dispositifs d'attelage (3), laquelle permet d'atteler les wagons (1, 1') dans le sens de la traction sans jeu et, de préférence, avec une faible précontrainte des tampons (2), caractérisée en ce que la tringlerie de liaison (4) présente à l'intérieur d'au moins l'une de ses articulations (4a) un trou oblong (4b) qui est incliné dans la direction longitudinale du wagon avec un certain angle par rapport au plan horizontal passant par le milieu de l'axe d'attelage (4c) qui lui est associé, et ce, de telle manière que la tringlerie de liaison (4) s'infléchit obligatoirement vers le bas lorsque les tampons se heurtent.

2. Unité de wagons selon la revendication 1, caractérisée en ce que le trou oblong (4b) est situé dans la zone de l'extrémité d'une pièce intermédiaire (4d) qui peut être reliée à un attelage serré, extrémité qui est d'autre part fixée de façon articulée au dispositif d'attelage (3).
